# EUROPÄISCHE PATENTSCHRIFT

(11) **EP 0 114 223 B1**
(45) Veröffentlichungstag und Bekanntmachung des Hinweises auf die Patenterteilung: **15.04.1987**
(21) Anmeldenummer: 83111271.9
(22) Anmeldetag: 11.11.1983
(51) Int. Cl.: C25B 15/02, G05B 23/02

(54) **Vorrichtung zum Regeln und zur Informationsdarstellung von Chloralkalielektrolysezellen**
Device for data display and automatic control in chlor-alkali electrolytic cells
Dispositif pour l'affichage des informations et la régulation automatique des cellules d'électrolyse chlore-alcalines

(30) Priorität: 27.11.1982 DE 3244033
(43) Veröffentlichungstag der Anmeldung: 01.08.1984
(73) Patentinhaber: HOECHST AKTIENGESELLSCHAFT, 65926 Frankfurt am Main (DE)
(72) Erfinder: Lehmann, Kurt, D-5042 Erftstadt (DE); Valentin, Hans Wilhelm, D-5354 Weilerswist (DE); Gnann, Karl-Heinz, D-5042 Erftstadt (DE)

## Beschreibung

Gegenstand der Erfindung ist eine Vorrichtung zum Regeln und zur lnformationsdarstellung von Chloralkalielektrolysezellen, die nach dem Amalgamverfahren betrieben werden, in denen Metallanoden zu Metallanodengruppen zusammengefaßt sind, die je über eine Stromschiene von einem Elektrolysestrom gespeist sind, von dem eirr Strommeßsignal abgeleitet wird, das einer Erfassungs- und Anzeigeeinheit zugeführt wird, aus dem unter Berücksichtigung der ebenfalls an der Stromschiene ermittelten Stromschienentemperatur mittels eines Ein-Chip-Rechners ein korrigiertes Elektrolysestromsignal errechnet wird, das einer übergeordneten gemeinsamen Verarbeitungseinheit zugeführt ist, die die optimale Regelung des Höhenabstandes der Metallanodengruppe durchführt.

In der DE-AS 1 767840 wird eine Anordnung zur selbsttätigen optimalen Einstellung des Elektrodenabstandes und zur selbsttätigen Beseitigung von Kurzschlüssen zwischen den Zellen bei Chio-ralkalielektrolysezellen beschrieben, mit welcher der Betriebszustand der einzelnen Elektrolysezellen zyklisch gemessen und diese Meßwerte in einerzentralen Steuereinheit für die Steuerung der Eiektrodenabstände genutzt werden. Der Betrieb ist auf die dauernde Verfügbarkeit der zentralen Steuereinheit angewiesen. Zur Sicherheit ist eine Zusatzeinrichtung eingebaut, mit der die Elektrodenabstände- selbsttätig vergrößert werden, wenn die zentrale Steuereinheit ausfällt.

Mit dieser Anordnung ist eine Optimierung der einzelnen Elektrolysezellen zueinander möglich, nicht aber die Optimierung des Stromdurchgangs und damit der Stromausbeute einzelner Elektrodengruppen der Elektrolysezelle.

Aus der DE-AS 27 29 732 ist es bekannt, Chloralkalielektrolysezellen zu betreiben, indem zur Steuerung des Elektrodenabstandes ein Mikrorechner für jede Elektrolysezelle oder für je eine Gruppe von Elektrolysezellen eingesetzt wird. Die irr dem Mikrorechner erfaßten und verarbeiteten Meßwerte fließen potentialgetrennt zu einer zentralem Erfassung- und Verarbeitungseinrichtung zum zentraten Bedienen und zur lnformationsdarstellung. Auch mit dieser Anordnung ist nur eine Optimierung der einzelnen Elektrolysezellen zueinander möglich, nicht aber die Optimierung sämtlicher Elektrodengruppen zueinander.

In der US-A-4 067 793 ist ein Regel- und Anzeigesystem von Chloralkalielektrolysezellen für Amaigamverfahren beschrieben, bei dem jede Metallanode oder mehrere zusammengefaßte Metallanoden mit einem Stromsignalgeber ausgerüstetsind und diese Stromsignale in einer Untereinheit in je ein Digitalsignal umgesetzt werden. Dieses Digitalsignal wird dann in eine zentrale Regeleinrichtung, an die alle Chloralkalielektrolysezelfen angeschlossen sind, eingegeben. Von dieser zentralen Regeleinrichtung werden die Chloralkalielektrolysezellen durch Höhenverstellung der Metallanoden geregelt. Bei Ausfall der zentralen Regeleinrichtung ist keine Regelung der Chloralkalielektrolysezellen mehr möglich.

Es ist daher die Aufgabe der vorliegenden Erfindung, eine Vorrichtung für Chloralkalielektrolysezellen zu schaffen, mit der alle Meßergebnisse sowohl vor Ort als auch zentral im Bedienungsstand zur Verfügung stehen, wobei der Chloralkalielektrolysebetrieb auch bei Ausfall der gemeinsamen Verarbeitungseinheit oder einer Erfassungs- und Anzeigeeinheit optimal weiter betrieben werden kann.

Diese Aufgabe wird mit der Vorrichtung zum Regeln und zur Informationsdarstellung von Chloralkalielektrolysezellen, die nach dem Amalgamverfahren betrieben werden, in denen Metallanoden zu Metallanodengruppen 21 zusammengefaßt sind, die je über eine Stromschiene 17 von einem Elektrolysestrom gespeist sind, von dem ein Strommeßsignal abgeleitet wird, das einer Erfassungs- und Anzeigeeinheit 1 zugeführt wird, aus dem unter Berücksichtigung der ebenfalls an der Stromschiene ermittelten Stromschienentemperatur mittels eines Ein-Chip-Rechners 2 ein korrigiertes Elektrolysestromsignal errechnet wird, das einer übergeordneten gemeinsamen Verarbeitungseinheit 16 zugeführt ist, die die optimale Regelung des Höhenabstandes der Metallanodengruppe 21 durchführt, dadurch gelöst, daß jede Erfassungs- und Anzeigeeinheit 1 einer einzigen Metallanodengruppe 21 zugeordnet und unmittelbar bei der Elektrolysezelle angeordnet ist, und daß jede Erfassungs-und Anzeigeeinheit 1 ein stets ablesbares LED-Balkenanzeigengerät 3 aufweist, anhand dessen Meßwerte im Falle einer Störung der gemeinsamen Verarbeitungseinheit 16 der Höhenabstand . vor Ort optimierbar ist.

Die Erfassungs- und Anzeigeeinheit 1 ist aufgebaut aus einer Leiterplatte 22 mit Ein-Chip-Rechner 2, einer LED-Balkenanzeige 3, elektrischen Meßleitungen 4 für die Messung des Elektrolysestromes und 6 für die Messung der Temperatur, einem Gleichstromwandler 9 mit einem Transformator 7 und einer Diode 8, sowie aus einem Optokoppler 5 mit Übertragungsleitungen 12, 13 zur Verarbeitungseinheit 16.

Als besonders günstig hat es sich erwiesen, wenn die Erfassungs- und Anzeigeeinheit 1 unmittelbar bei der Elektrolysezelle installiert ist und wenn eine Potentialtrennung zwischen den einzelnen Erfassungs- und Anzeigeeinheiten 1 und der gemeinsamen Verarbeitungseinheit 16 mittels eines Optokopplers 5 erfolgt.

Zweckmäßig erfolgt die selbsttätige Steuerung der Metallelektrodengruppe 21 über die gemeinsame Verarbeitungseinheit 16.

Gemäß einem weiteren Gedanken der Erfindung erfolgt das Optimieren der Stromausbeute mit der Metallelektrodengruppe 21 vor Ort in Abhängigkeit von den Meßwerten der Erfassungs- und Anzeigeeinheiten 1.

Mit der erfindungsgemäßen Vorrichtung, bei welcher der Stromdurchgang für jede Metallelektrodengruppe gemessen, angezeigt und in eine gemeinsame Verarbeitungseinheit übertragen wird, wird eine Optimierung der Stromausbeute erreicht und eine größere Betriebssicherheit hinsichtlich der Kurzschlußüberwachung auch bei Ausfall der gemeinsamen Verarbeitungseinheit gewährleistet.

Die erfindungsgemäße Vorrichtung wird in den schematischen Darstellungen gemäß Fig. 1 und 2 beispielhaft erläutert.

Die Figur 1 zeigt das Schaltbild des Verbundes zwischen den Chloralkalielektrolysezellen und der gemeinsamen Verarbeitungseinheit 16 über die jeder Metallelektrodengruppe zugeordneten Erfassungs- und Anzeigeeinheiten 1.

Die Figur 2 zeigt den Aufbau der Erfassungs-und Anzeigeeinheiten 1.

Zur Ermittlung des in der Stromschiene 17 fließenden Elektrolysestromes wird auf der Stromschiene zwischen einem fertvorgegebenen Abstand ein Spannungsabfall ΔU abgegriffen und der auf der Leiterplatte 22 montierten Erfassungs-und Anzeigeeinheit 1 über die Meßleitung 4 zugeführt.

Die Temperatur der Stromschiene 17 wird mit Hilfe eines Halbleitertemperaturfühlers (AD 590 von Analog Devices) ermittelt und über die elektrische Meßleitung 6 in die Erfassungs- und Anzeigeeinheit 1 eingeführt. Unter Beachtung der Temperatur der Stromschiene 17 wird in der Erfassungs- und Anzeigeeinheit 1 aus dem gemessenen Spannungsabfall gemäß der Bezeichnung ΔU = f (I, T) die Stromstärke ermittelt. Dabei bedeuten
ΔU = Spannungsabfall
T = Temperatur der Stromschiene
I = Stromstärke des Elektrolysestromes.

Die Stromstärke des Elektrolysestromes wird im Ein-Chip-Rechner 2 errechnet und sowohl in der LED-Balkenanzeige 3 dargestellt als auch mittels eines Optokopplers 5 und der Übertragungsleitung 12 nach der Verarbeitungseinheit 16 übertragen. Die Verarbeitungseinheit 16 ruft die Meßwerte der Erfassungs- und Anzeigeeinheiten 1 über die Übertragungsleitung 13 ab. Über die Meßleitungen 18, 19 wird der Verarbeitungseinheit 16 der Spannungsabfall der Elektrolysezelle und die Temperatur des Elektrolyten in der Elektrolysezelle zur Verfügung gestellt.

Über die Befehlsleitung 20 erfolgt die selbsttätige Steuerung des Abstandes der Metallelektrodengruppe 21 von der Quecksilberkathode gemäß einem Mittelwert aus den Meßwerten der Erfassungs- und Anzeigeeinheiten 1.

Dazu werden die Meßwerte aller Metalielektrodengruppen 21 einer jeden Elektrolysezelle zu einem Mittelwert addiert. Aus diesem Mittelwert und einem Vorgabewert wird ein Differenzwert gebildet.

Sobald ein Differenzwert einen vorgegebenen Grenzwert überschreitet, wird ein Alarm ausgelöst. Durch gezieltes Heben oder Absenken vor Ort werden dann in Abhängigkeit von den Meßwerten der Erfassungs- und Anzeigeeinheit 1 die Metallelektrodengruppen 21 wieder optimiert.

Die Arbeitsweise der dezentralen Erfassungs-und Anzeigeeinheiten 1 wird anhand der Fig. 2 erläutert.

Die an der Stromschiene 17 abgegriffene Potentialdifferenz (AU) wird über die elektrische Meßleitung 4 in den Ein-Chip-Rechner 2 (Mikroprozessor mit PROM) eingegeben. Die Temperatur der Stromschiene 17 wird mittels eines Halbleitertemperaturfühlers (AD 590 Analog Devices) in den Ein-Chip-Rechner 2 über die elektrische Meßleitung 6 eingeführt. Der Ein-Chip-Rechner 2 ordnet der abgegriffenen Potentialdifferenz (AU) einen Meßwertfürden Elektrolysestrom zu und korrigiert diesen Wert entsprechend der Temperatur der Stromschiene 17. Der korrigierte Meßwert für den Elektrolysestrom wird in der LED-Balkenanzeige 3 optisch dargestellt und mittels eines Optokopplers 5 - bestehend aus Leuchtdioden 10, 15 und Phototransistoren 11, 14 - über die Übertragungsleitung 12 der Verarbeitungseinheit 16 zugeführt.

Die einzelnen Funktionsträger der Erfassungs-und Anzeigeeinheit 1 sind auf einer Leiterplatte 22 angeordnet. Die Erfassungs- und Anzeigeeinheiten 1 sind angeschlossen an einen Gleichstromwandler 9, der gespeist wird über die Diode 8 und den Transformator 7.

## Patentansprüche

Vorrichtung zum Regeln und zur Informationsdarstellung von Chloralkalielektrolysezellen, die nach dem Amalgam-verfahren betrieben werden, in denen Metallanoden zu Metallanodengruppen (21) zusammengefaßt sind, die je über eine Stromschiene (17) von einem Elektrolysestrom gespeist sind, von dem ein Strommeßsignal abgeleitet wird, das einer Erfassungs- und Anzeigeeinheit (1) zugeführt wird, aus dem unter Berücksichtigung der ebenfalls an der Stromschiene ermittelten Stromschienentemperatur mittels eines Ein-Chip-Rechners (2) ein korrigiertes Elektrolysestromsignal errechnet wird, das einer übergeordneten gemeinsamen Verarbeitungseinheit (16) zugeführt ist, die die optimale Regelung des Höhenabstandes der Metallanodengruppe (21) durchführt, dadurch gekennzeichnet, daß jede Erfassungs- und Anzeigeeinheit (1) einer einzigen Metallanodengruppe (21) zugeordnet und unmittelbar bei der Elektrolysezelle angeordnet ist, und daß jede Erfassungs-und Anzeigeeinheit (1) ein stets ablesbares LED-Balkenanzeigengerät (3) aufweist, anhand dessen Meßwerte im Falle einer Störung der gemeinsamen Verarbeitungseinheit (16) der Höhenabstand vor Ort optimierbar ist.

## Claims

Apparatus for controlling and displaying information in an alkali metal chloride electrolysis plant operated by the amalgam process, wherein metallic anodes are arranged in metallic anode groups (21) each of which is supplied through a contact bar (17) with an electrolytic current from which a metered current signal is derived and fed to a recording and information display unit (1), enabling a one-chip computer (2) to furnish, in consideration also of the temperature metered on the contact bar, a corrected electrolytic current signal which is fed to a superordinated common processor (16) optimizing the level adjustment of metallic anode group (21), characterized in that each recording and information display unit (1) has just one metallic anode group (21) associated with it, in the immediate vicinity of the electrolytic cell, and in that each recording and information display unit (1) comprises an always readable LED-bar indicator (3) furnisching test data which, even in the event that the common processor (16) should fail, permit the level adjustment to be optimized at the spot.

## Revendications

Dispositif de réglage et de représentation d'informations de cellules d'électrolyse de chlorures alcalins fonctionnant par le procédé à l'amalgame, dans lequel des anodes métalliques sont disposées en groupes (21) alimentés chacun, par l'intermédiaire d'un rail de contact (17), de courant d'électrolyse dont on dérive et on envoie à une unité (1) d'enregistrement et d'indication un signal de mesure de courant permettant à une calculatrice à puce (2) de déterminer, en tenant compte de la température également mesurée sur le rail de contact, un signal de courant d'électrolyse corrigé que l'on envoie à une unité (16) de traitement commune prioritaire effectuant le réglage optimal de la distance en hauteur du groupe (21) d'anodes métalliques, caractérisé en ce que chaque unité (1) d'enregistrement et d'indication est associée, au voisinage immédiat de la cellule d'électrolyse, à un seul groupe (21) d'anodes métalliques et en ce que chaque unité (1) d'enregistrement et d'indication présente un élément indicateur (3) à segments DEL toujours lisible fournissant des valeurs expérimentales qui, en cas de panne de l'unité (16) de traitement commune, permettent d'optimiser sur place la distance en hauteur.
